# EUROPÄISCHE PATENTANMELDUNG

(11) **EP 0 349 932 A2**
(43) Veröffentlichungstag der Anmeldung: **10.01.1990**
(21) Anmeldenummer: 89112023.0
(22) Anmeldetag: 01.07.1989
(51) Int. Cl.: A47G 7/06

(54) **Vase**

(30) Priorität: 04.07.1988 DE 3822561; 03.08.1988 DE 3826334
(71) Anmelder: Appelrath, Helmut, D-49838 Langen (DE)
(72) Erfinder: Appelrath, Helmut, D-49838 Langen (DE)
(74) Vertreter: Habbel, Hans-Georg, Dipl.-Ing.

(57) **Zusammenfassung**

Die Erfindung betrifft eine zweiteilige Vase, bei welcher das Oberteil weit aus dem Fußteil heraus nach oben verstellt werden kann und wobei trotzdem die so gebildete Gesamtvase voll mit Wasser gefüllt werden kann.

## Beschreibung

Die Erfindung bezieht sich auf eine Vase gemäß dem Oberbegriff des Patentanspruches 1.

Aus dem DE-GM 84 26 162 ist eine Blumenvase bekannt, die aus einem Oberteil und einem Fußteil besteht, wobei Oberteil und Fußteil lösbar miteinander verbunden sind und eine Blumenvaseneinheit bilden. Die Gesamthöhe der Blumenvase kann nach Wunsch verstellt werden, indem das Oberteil mehr oder weniger in das Fußteil eingeschoben oder eingeschraubt wird. Über die Ausbildung des für das Einschrauben erforderlichen Gewindes ist dieser Literaturstelle nichts näheres zu entnehmen. Außerdem wird ausgeführt, daß das Oberteil und das Fußteil durch einen Schrumpfsitz miteinander verbunden sein können, so daß das in dem Fußteil befindliche Wasser nicht entweichen kann.

Wie aber das Entweichen des Wassers verhindert werden soll, wenn das Oberteil und das Fußteil miteinander verschraubt sind, wird nicht erläutert. Gerade aber bei langstengeligen und damit großen Blumen ist es aber ein Nachteil, wenn nur in dem Fußteil das Wasser enthalten ist, da man gerade bei Freilandvasen bestrebt ist, möglichst viel Wasservorrat für die Blumen in der Vase unterzubringen.

Der Erfindung liegt die Aufgabe zugrunde, die bekannte Einrichtung dahingehend zu verbessern, daß auch im auseinandergeschobenen Zustand der beiden Vasenteile eine Füllung der Vase mit Wasser bis zum oberen Rand hin möglich ist.

Diese der Erfindung zugrundeliegende Aufgabe wird durch die Lehre des Hauptanspruches gelöst.

Diese der Erfindung zugrundeliegende Aufgabe wird auch durch die Lehre des Anspruches 2 und die Lehre des Anspruches 3 gelöst.

Vorteilhafte Ausgestaltungen sind in den Unteransprüchen 4 bis 8 erläutert.

Mit anderen Worten ausgedrückt, wird eine zweiteilige Vase vorgeschlagen, bei welcher das Oberteil weit aus dem Fußteil heraus nach oben verstellt werden kann und wobei trotzdem die so gebildete Gesamtvase voll mit Wasser gefüllt werden kann.

Die Vase kann als Versenkvase, Standvase od. dgl. oder als normale Hausvase eingesetzt werden.

Ausführungsbeispiele der Erfindung werden nachfolgend anhand der Zeichnungen erläutert. Die Zeichnungen zeigen in
Fig. 1 eine erste Ausführungsform der Erfindung und in
Fig. 2 eine abgeänderte Ausführungsform.

In der Zeichnung ist eine Vase 1 dargestellt, die im wesentlichen aus einer Führungshülse 2 besteht. Die Führungshülse 2 ist an ihrem Boden 4 geschlossen, so daß sie in der Lage ist, Wasser sicher zu halten. Der Boden 4 ist dabei so ausgebildet, daß Stielsicherungsvertiefungen 5 vorgesehen sind, in die die unteren Enden der Blumenstiele einrasten und dadurch in ihrer Stellung gehalten werden.

Mit der Führungshülse 2 wirkt ein Vasenteil 3 zusammen, das in der Höhe verstellbar innerhalb der Führungshülse 2 angeordnet ist. Vorzugsweise wird für diese Verstellmöglichkeit die Innenseite der Führungshülse 2 mit einem Innengewinde 6 ausgerüstet und die Außenseite des Vasenteiles 3 mit einem Außengewinde 7, so daß ein stufenloses Verstellen der beiden Bauteile gegeneinander möglich ist. Es ist natürlich auch möglich, eine stufenweise Verstellung vorzusehen, wobei dann an der Außenseite des Vasenteiles 3 vorstehende Nocken angeordnet werden und an der Innenseite der Führungshülse 2 senkrecht verlaufende Nuten mit horizontal verlaufenden Ringnuten. Auch ist es möglich, die Führungshülse innen und das Vasenteil außen anzuordnen.

Um eine sichere Halterung des Wassers in der Führungshülse 2 und dem Vasenteil 3 zu gewährleisten, und zwar auch dann, wenn das Vasenteil 3 nach oben vorgezogen ist, ist zwischen der Innenseite der Führungshülse 2 und der Außenseite des Vasenteiles 3 eine Dichtung 8 angeordnet.

Der obere Vasenrand ist mit 11 bzeichnet und - wie dies die Fig. 1 zeigt - mit Arretiernocken 12 ausgerüstet, die ein Verrutschen der Blumen auch bei Windeinwirkung verhindern, was insbesondere bei Grabstellen von großer Bedeutung ist.

Das Vasenteil 3 besteht aus einem Zylinderkörper 14, der in der Zeichnung zylindrisch, d. h. im Querschnitt rund ausgebildet ist, aber in gleicher Weise auch außen als polygonaler Zylinderkörper oder als Kugel- bzw. Kegelkörper ausgebildet sein kann. Somit wäre die Vase auch für den Hausgebrauch verwendbar.

Bei 9 und 10 sind im Inneren des Vasenteiles 3 angeordnete Auflagenocken angedeutet, die der Aufnahme eines Siebes dienen, das als "Stielsieb" dienen kann, d. h. einer Gitterfläche, die in der Lage ist, die Stiele der eingestellten Blumen in der gewollten Lage zu halten. Bei Nichtgebrauch der Vase dient dieses Sieb gleichzeitig dazu, ein Verschmutzen der Vase durch Blätter od. dgl. zu verhindern.

Auf die Auflagenocken 9 und 10 kann aber auch ein topfförmiger Körper in das Vasenteil 3 eingehängt werden, so daß hier eine Zusatzvase geschaffen wird, die der Halterung auch kurzstieliger Blumen dient.

Bei der in Fig. 2 dargestellten Ausführungsform besteht die Vase aus einem Vasenteil 30, das über seine Länge gesehen mit Innengewinde 60 ausgerüstet ist. Dieses Innengewinde reicht bis kurz vor das untere Ende des Vasenteiles 30, und in diesem gewindefreien unteren Bereich ist eine Dichtung 80 in einer entsprechenden Aufnahmenut angeordnet, so daß eine abgedichtete Anlage des Vasenteiles 30 an der Außenseite einer Führungshülse 20 erfolgt. Die Führungshülse 20 weist im oberen Bereich Außengewinde 70 auf und ist mit einem Boden 40 versehen.

Die Fig. 2 zeigt, daß auch die umgekehrte Anordnung gegenüber Fig. 1 möglich ist.

Schließlich ist es möglich, anstelle des durchgehenden Innengewindes auch nur Gewindesegmente einzusetzen, die mit dem Außengewinde 70 oder dem Außengewinde 7 gemäß Fig. 1 kämmen.

## Patentansprüche

1. Vase mit einer am Boden (4) geschlossenen Führungshülse (2) und einem gegenüber der Führungshülse (2) in der Höhe verstellbaren Vasenteil (3), das als am Boden offener Zylinderkörper (14) ausgebildet ist, wobei die Führungshülse (2) und das Vasenteil (3) Gewinde (6, 7) aufweisen, die miteinander kämmen, dadurch gekennzeichnet, daß das Innengewinde (6) der Führungshülse (2) im wesentlichen über die ganze Höhe der Führungshülse (2) reicht, aber im Abstand vom oberen Ende der Führungshülse (2) endet und das Außengewinde (7) nur im unteren Bereich des Vasenteiles (3) vorgesehen ist und daß im oberen gewindefreien Bereich der Führungshülse (2) eine Dichtung (8) angeordnet ist, die an der Außenseite des Vasenteiles (3) anliegt.

2. Vase mit einer am Boden (40) geschlossenen Führungshülse (20) und einem gegenüber der Führungshülse (20) in der Höhe verstellbaren Vasenteil (30), das als am Boden offener Zylinderkörper ausgebildet ist, wobei die Führungshülse (20) und das Vasenteil (30) Gewinde (60 bzw. 70) aufweisen, die miteinander kämmen, dadurch gekennzeichnet, daß das Innengewinde (60) des Vasenteiles (30) im wesentlichen über die ganze Höhe des Vasenteiles (30) reicht, aber im Abstand vom unteren Ende des Vasenteiles (30) endet und das Außengewinde (70) nur im oberen Bereich der Führungshülse (20) vorgesehen ist und daß im unteren gewindefreien Bereich des Vasenteiles (30) eine Dichtung (80) angeordnet ist, die an der Außenseite der Führungshülse (20) anliegt.

3. Vase mit einer am Boden (4) geschlossenen Führungshülse (2) und einem gegenüber der Führungshülse (2) in der Höhe verstellbaren Vasenteil (3), das als am Boden offener Zylinderkörper (14) ausgebildet ist, dadurch gekennzeichnet, daß an der Außenseite des Vasenteiles (3) vorstehende Nocken angeordnet sind, an der Innenseite der Führungshülse (2) senkreicht verlaufende Nuten vorgesehen sind, die mit horizontal verlaufenden Ringnuten ausgerüstet sind und daß im oberen nocken- und nutenfreien Bereich der Führungshülse (2) eine Dichtung (8) angeordnet ist, die in der Außenseite des Vasenteiles (3) anliegt.

4. Vase nach Anspruch 1, 2 oder 3, dadurch gekennzeichnet, daß im Boden (4) der Führungshülse (2) Stielsicherungsvertiefungen (5) angeordnet sind.

5. Vase nach einem oder mehreren der vorhergehenden Ansprüche, dadurch gekennzeichnet, daß der obere Vasenrand (11) über den Umfang verteilte Arretiernocken (12) aufweist.

6. Vase wenigstens nach Anspruch 1, dadurch gekennzeichnet, daß im oberen Drittel der Innenseite des Vasenteiles (3) Auflagenocken (9, 10), z. B. für eine Siebplatte, angeordnet sind.

7. Vase nach Anspruch 6, dadurch gekennzeichnet, daß die Siebplatte als Topfkörper ausgebildet ist und einen eigenen Boden aufweist.

8. Vase nach Anspruch 1 oder 2, dadurch gekennzeichnet, daß die Gewindebereiche (6, 7 bzw. 60, 70) als Gewindesegmente ausgebildet sind.
